# EUROPÄISCHE PATENTSCHRIFT

(11) **EP 1 148 203 B1**
(45) Veröffentlichungstag und Bekanntmachung des Hinweises auf die Patenterteilung: **18.10.2006**
(21) Anmeldenummer: 00108654.5
(22) Anmeldetag: 20.04.2000
(51) Int. Cl.: E06B 9/11, E06B 9/58

(54) **Korpuselement mit Verschlusselement**
Item of furniture with closure element
Meuble avec élément de fermeture

(43) Veröffentlichungstag der Anmeldung: 24.10.2001
(73) Patentinhaber: bulthaup GmbH & Co. Küchensysteme, 84155 Bodenkirchen (Aich) (DE)
(72) Erfinder: Langer, Otto, 84494 Neumarkt-St. Veit (DE); Haberl, Thomas, 85356 Freising/Attaching (DE); Neumann, Rene, 84149 Eberspoint (DE)
(74) Vertreter: Laufhütte, Dieter

(56) Entgegenhaltungen:
- EP-A- 0 834 641
- DE-U- 29 714 158
- FR-A- 2 005 911
- US-A- 4 014 377

## Beschreibung

Die vorliegende Erfindung betrifft ein Korpuselement in Form eines Schrankelementes, von Borden, Leisten oder einer Kombination dieser Elemente mit Rollladen oder Schiebetür, durch den/die das Korpuselement wenigstens teilweise verschließbar ist, wobei das Korpuselement oder der Rollladen bzw. die Schiebetür Führungen und das andere der Elemente Führungselemente aufweist, die in den Führungen bewegbar aufgenommen sind, wobei die Führungen oder Führungselemente des Korpuselementes auf der Außenseite des Korpuselementes angeordnet sind.

Derartige Korpuselemente sind beispielsweise als Schränke ausgeführt, wobei diese als Hängeschrank, Ober- oder Unterschrank oder auch als Eckschrank ausgestaltet sein können. Ebenso ist es denkbar, daß ein Korpuselement durch zwei Borde oder ein Bord und eine Leiste gebildet wird, wobei der zwischen den Borden bzw. der zwischen Bord und Leiste befindliche Innenraum durch den Rollladen bzw. die Schiebetür verschlossen werden kann. Bei vorbekannten Korpuselementen ist den Rollladen bzw. die Schiebetür üblicherweise mittels Führungselementen in Führungsnuten des Korpuselementes verschiebbar angeordnet. Die Führungselemente sind im allgemeinen als an dem Rollladen bzw. die Schiebetür montierte Schlitten ausgeführt. Auch ist es möglich, daß die Führungen auf dem Rollladen bzw. die Schiebetür und die Führungselemente auf dem Korpuselement angeordnet sind.

Bei vorbekannten Korpuselementen sind die Führungen oder Führungselemente auf den einander zugewandten Innenseiten des Korpuselementes angeordnet. Die Führungen können als Führungsnuten ausgeführt sein, die sich parallel an zwei Innenseiten des Korpuselementes erstrecken. In diese Nuten sind die beispielsweise als Schlitten ausgeführten Führungselemente des Rollladen bzw. die Schiebetür aufgenommen, wobei die Nuten mit dem Rollladen bzw. die Schiebetür fluchten.

Eine derartige Anordnung der Führungsnuten bringt den Nachteil mit sich, daß die Nut verhältnismäßig leicht verschmutzen kann und im geöffneten Zustand des Rollladen bzw. die Schiebetür stets sichtbar ist, was den optischen Gesamteindruck des Korpuselementes beeinträchtigt. Hinzu kommt, daß im geschlossenen Zustand stets die Bodenkante gattungsgemäßer Korpuselemente sichtbar ist. Ein weiterer Nachteil besteht darin, daß aufgrund der Anordnung der Führungen bzw. Führungselemente eine Frontintegration des Korpuselementes nicht realisierbar ist.

Aus der DE-U-297 14 158 ist ein Korpuselement bekannt, daß auf seiner Außenseite Führungen aufweist, in die Führungselemente des Verschlusselementes eingreifen. Die Führungselemente sind Bestandteil eines Trag- und Führungsbügels. Die daran angeordneten Führungszapfen greifen von oben bzw. von unten in die Nuten des Korpuselementes ein. Die Nuten weisen ein im wesentlichen U-förmiges Querschnittsprofil auf.

Aus der FR-A-2 005 911 ist ein Korpuselement bekannt, daß in seinem oberen Bereich nicht auf der Außenseite, sondern auf seiner Frontseite Führungen aufweist. Die oberen Führungen sind somit von der Frontseite des Korpuselementes aus zugänglich. Im unteren Bereich des Korpuselements sind ebenfalls Führungen angeordnet, die durch Schenkel eines U-förmigen Profils gebildet werden, auf denen Laufrollen laufen.

Es ist daher die Aufgabe der vorliegenden Erfindung ein gattungsgemäßes Schrankelement, Borde, Leisten oder eine Kombination dieser Elemente dahingehend weiterzubilden, daß dieses einen einheitlichen optischen Eindruck vermittelt und eine optimale Frontintegration ermöglicht.

Der im Folgenden verwendete Begriff "Korpuselement" steht ausschließlich für ein Schrankelement, Borde, Leisten oder eine Kombination dieser Elemente.

Diese Aufgabe wird ausgehend von einem gattungsgemäßen Schrankelement, Borden, Leisten oder einer Kombination dieser Elemente durch gelöst, daß die Führungen als Führungsnuten ausgeführt sind, die einen T- oder L-förmigen Querschnitt aufweisen Aufgrund der Tatsache, dass die Führungen oder Führungselemente des Korpuselementes auf der Außenseite des Korpuselementes angeordnet sind, ergibt sich der Vorteil, daß die entsprechende Innenfläche keine Nut aufweist, was einen vorteilhaften optischen Eindruck vermittelt und wodurch eine Verschmutzung ausgeschlossen ist. Darüber hinaus ergibt sich der Vorteil, daß bei geschlossenem Rollladen bzw. Schiebetür der Boden des Korpuselementes abgedeckt und somit nicht mehr sichtbar ist.

Während bei vorbekannten Korpuselementen auch im verschlossenen Zustand stets die die Führungen aufweisenden Korpuswände sichtbar sind, läßt sich erfindungsgemäß nunmehr ein harmonisches Fugenbild realisieren und eine Frontintegration des Korpuselementes ist problemlos möglich.

Die Führung ist eine Führungsnut. Das Korpuselement kann die Führungsnut aufweisen, jedoch ist es auch denkbar, daß das Korpuselement einen Vorsprung umfaßt, der in einer entsprechenden Nut des Rollladen bzw. die Schiebetür geführt wird. Die Nut ist erfindungsgemäß oder L-förmig ausgeführt.

Beispielsweise ist es denkbar, daß der Rolladen oder die Schiebetür zum Verschluß eines Schrankes dient. Ebenso ist es möglich, daß zwei beabstandete Borde vorgesehen sind, deren Zwischenraum durch einen erfindungsgemäß angeordneten Rollladen oder Schiebetür verschlossen wird. Darüber hinaus ist es möglich, daß das Korpuselement durch ein Bord und eine Leiste gebildet wird, wobei eine Führung auf dem Bord und die andere Führung in der Leiste angeordnet ist.

In weiterer Ausgestaltung der vorliegenden Erfindung ist vorgesehen, daß die Führungen oder Führungselemente in den seitlichen Wandungen eines Schrankelementes und/oder in Boden und Deckplatte angeordnet sind. Entsprechend kann der Rollladen bzw. die Schiebetür horizontal oder vertikal bewegt werden. Darüber hinaus sind beliebige andere Bewegungsrichtungen des Rollladen bzw. die Schiebetür denkbar.

Erfindungsgemäß ist vorgesehen, daß die Führungen oder Führungselemente auf der Außenseite des Korpuselementes angeordnet sind.

Besonders vorteilhaft ist es, wenn eine oder beide Wangen und/oder die Deckplatte und/oder der Boden des Korpuselementes oder alle Bestandteile des Korpuselementes wenigstens teilweise hohl ausgeführt sind und sich die Führungen oder Führungselemente in den Hohlraum erstrecken. Somit ist es möglich, einen Rolladen beim Aufschieben des Korpuselementes teilweise oder vollständig beispielsweise in der Korpusseitenwand, der Deckplatte oder auch im Boden aufzunehmen.

Die Schiebetür kann wenigstens teilweise aus Glas und/oder Metall bestehen. Darüber hinaus sind auch beliebige andere Materialien, wie z.B. Holz, einsetzbar.

In weiterer Ausgestaltung der vorliegenden Erfindung ist vorgesehen, daß das Führungselement des Rollladen oder der Schiebetür aus mit dem Rollladen bzw. die Schiebetür Verbindung stehenden Schlitten ausgeführt ist. Die Schlitten sind entsprechend mit dem Rolladen, der Schiebetür verbunden und in einer erfindungsgemäß angeordneten Führungsnut verschiebbar aufgenommen.

Ebenso ist es denkbar, daß das Führungselement des Rollladen bzw. die Schiebetür aus mit dem Rollladen bzw. die Schiebetür in Verbindung stehenden Rollen oder Walzen ausgeführt ist. Durch eine derartige Ausführungsform läßt sich eine besonders leichtgängige Bewegbarkeit des Rollladen bzw. der Schiebetür realisieren.

Der Rolladen kann Lamellen aufweisen, die in ihren beiden Endbereichen Endkappen aufweisen, wobei die Endkappen die Schlitten, Rollen oder Walzen umfassen. Die Endkappen können von den Lamellen lösbar ausgeführt sein. Die Lamellen können runde, abgeflachte oder beliebige andere Ausschnittsformen aufweisen.

In weiterer Ausgestaltung der vorliegenden Erfindung ist vorgesehen, daß die Lamellen des Rollladens auf ihrer Innenseite zwei im Querschnitt teilkreisförmige Ausnehmungen aufweisen, in die ein Verbindungselement eingreift, das gegenüber den Ausnehmungen verschwenkbar ausgeführt ist. Derartige Verbindungselemente dienen dazu, zwei benachbarte Lamellen in einem vorgesehenen Abstand miteinander zu verbinden. Die Verbindungselemente werden beispielsweise von der Rückseite des Rolladens in die entsprechenden Ausnehmungen der Lamellen eingesteckt oder eingeschoben und stehen mit den Lamellen schwenkbar in Verbindung. Die Verbindungselemente verhindern ein unbeabsichtigtes Lösen der Lamellen voneinander und gewährleisten die Verschwenkbarkeit der Lamellen zueinander.

Weitere Einzelheiten und Vorteile der vorliegenden Erfindung werden anhand eines in der Zeichnung dargestellten Ausführungsbeispiels näher erläutert. Es zeigen:
- Fig. 1:: Eine perspektivische Ansicht eines Rolladens, der in einer Führungsnut eines erfindungsgemäßen Korpuselementes aufgenommen ist,
- Fig. 2:: eine Draufsicht auf Rolladen und Führungsnut gemäß Fig. 1,
- Fig. 3:: eine Querschnittsansicht des Rolladens sowie der Führungsnut gemäß Fig. 1,
- Fig. 4:: eine Längsschnittansicht gemäß Linie A-A in Fig. 3,
- Fig. 5:: eine Längsschnittansicht gemäß Linie B-B in Fig. 3,
- Fig. 6:: eine Detaildarstellung von Detail C in Fig. 4,
- Fig. 7:: eine Detaildarstellung von Detail D in Fig. 3,
- Fig. 8:: eine Längsschnittdarstellung durch einen Rolladen mit Führungsnut eines erfindungsgemäßen Korpuselementes gemäß einer Ausführungsform mit Walzen oder Rollen als Führungselementen,
- Fig. 9:: schematische Darstellungen von durch einen verschiebbaren Rollladen bzw. Schiebetür verschließbaren Korpuselementen,
- Fig. 10:: schematische Darstellungen von Querschnitten von Eckschränken, die mittels eines Rollladen bzw. einer Schiebetür verschließbar sind,
- Fig. 11:: eine schematische Längsschnittdarstellung und eine perspektivische Ansicht eines Korpuselementes mit Hohlraum, in dem ein Rolladen aufnehmbar ist,
- Fig. 12:: schematische Darstellungen von Anordnungen von Führungsnuten und
- Fig. 13:: schematische Darstellung der Anordnung einer Führungsnut gemäß dem Stand der Technik.

Fig. 1 zeigt in einer perspektivischen Darstellung ein erfindungsgemäßes Korpuselement 10. Das Korpuselement 10 weist auf seiner Außenseite 104 die Nut 11 auf, in der Führungselemente des Rolladens 20 bzw. der diesen bildenden Lamellen 24 verschiebbar aufgenommen sind. Die Lamellen 24 weisen in ihren Endbereichen Endkappen 26 auf, die die in der Nut 11 aufgenommenen Führungselemente umfassen.

Fig. 2 zeigt den Rolladen gemäß Fig. 1 in einer Seitenansicht. Die mit den Endkappen 26 verbundenen Führungselemente sind in Fig. 2 durch diese verdeckt und in der Nut 11 bewegbar aufgenommen. Fig. 2 verdeutlicht, daß die Nut 11 sich nicht auf der Innenseite des Korpuselementes 10, sondern auf dessen Außenseite 104 erstreckt. Hierdurch wird das Korpuselement 10 je nach Ausführungsform teilweise oder vollständig durch den Rolladen 20 überdeckt. Somit läßt sich nicht nur ein einheitliches Fugenbild, sondern auch eine günstige Frontintegration erreichen.

Fig. 3 zeigt den Rolladen 20 sowie das Korpuselement 10 in einer Querschnittdarstellung. Hierbei wird ersichtlich, daß die Endkappen 26 den Schlitten 22 aufweisen, der in der Nut 11 bewegbar aufgenommen ist. Die Nut 11 ist auf der Außenseite 104 des Korpuselementes 10 angeordnet. Auf diese Weise wird die Innenseite des Korpuselementes 10 sowie dessen Frontseite 102 durch den geschlossenen Rolladen 20 verdeckt. Auch im geöffneten Zustand sind keine den optischen Eindruck störenden Nuten sichtbar, da sich diese auf der Außenseite 104 des Korpuselementes 10 erstrecken.

Fig. 4 zeigt eine Längsschnittdarstellung gemäß der Schnittlinie A-A in Fig. 3. Hieraus ist ersichtlich, daß jede der Lamellen 24 einen Schlitten 22 aufweist, der bewegbar in der Nut 11 angeordnet ist. Die Lamellen 24 weisen teilkreisförmige Ausnehmungen 28 auf, die zur Aufnahme eines Verbindungselementes dienen.

Die Anordnung der Verbindungselemente 40 wird aus Fig. 5 ersichtlich. Hier sind Lamellen 24 dargestellt, die jeweils zwei sich in Längsrichtung der Lamelle 24 erstreckende teilkreisförmige Ausnehmungen 28 aufweisen. In je einer dieser Ausnehmungen 28 greift das Verbindungselement 40 ein, das ein Lösen der Lamellen 24 voneinander verhindert und gewährleistet, daß die Lamellen zueinander verschwenkbar angeordnet sind. Eine derartige Ausgestaltung ermöglicht zudem die Realisierung von besonders engen Krümmungsradien des Rolladens 20.

Fig. 6 zeigt in einer vergrößerten Ansicht Detail C gemäß Fig. 4. Hieraus wird nochmals die Anordnung der Schlittens 22 sowie der Lamellen 24 und der teilkreisförmigen Ausnehmungen 28 verdeutlicht. Die Schlitten 22 sowie die Lamellen 24 weisen vorteilhaft eine Länge auf, die die Führung des Rolladens 20 um Krümmungsradien von ≤ 50 mm, vorzugsweise ≤ 20 mm ermöglicht.

Fig. 7 zeigt in vergrößerter Darstellung Detail D gemäß Fig. 3. Man erkennt, daß der Rolladen 20 bzw. die diesen bildenden Lamellen 24 die Frontseite 102 des Korpuselementes 10 verdecken und auf der Außenseite 104 des Korpuselementes 10 in der Nut 11 geführt sind. Die Führung erfolgt mittels des Schlittens 22, der an der Endkappe 26 angeordnet ist. Die Endkappe 26 kann fest mit der Lamelle 24 oder auch von dieser lösbar ausgeführt sein.

Fig. 8 zeigt eine weitere Ausführungsform des Rolladens 20. Hier sind ineinander greifende Lamellen 24 vorgesehen, wodurch die Anordnung separater Verbindungselemente 40 überflüssig wird. Die Lamellen 24 sind zueinander verschwenkbar angeordnet und stehen jeweils mit einer Walze oder Rolle 23 in Verbindung, die in der Nut 11 rotierbar geführt ist. Die Nut 11 ist erfindungsgemäß in dem Korpuselement 10 angeordnet. Auch hierbei ist es möglich, besonders enge Radien zu realisieren, wodurch sich neue Anwendungsgebiete erschließen und neue Formen des Rolladens verwirklichen lassen. Die Lamellen 24 weisen Abdeckungen auf, die bewirken, daß auch bei Durchlaufen einer konvexen Krümmung keine großen Spalte zwischen den Lamellen 24 entstehen.

Neben den in Fig. 1-8 gezeigten Formen sind beliebige Ausgestaltungen der Lamellen möglich. Diese können z.B. eine runde, ovale, langgestreckte oder auch stabförmige Querschnittsform aufweisen.

Fig. 9 zeigt in einer schematischen Darstellung verschiedene Korpuselemente 10, die ein Schrankelement 16, Borde 12 sowie eine Kombination aus einem Bord 12 und einer Leiste 14 umfassen. Alle dargestellten Korpuselemente 10 sind durch die Schiebetür 30 verschließbar ausgeführt. Die Schiebetür 30 ist in Führungen bewegbar aufgenommen, die sich erfindungsgemäß auf der Frontseite oder Außenseite des Korpuselementes bzw. des Schrankelementes 16, der Borde 12 oder auch der Leiste 14 erstrecken. Aus Fig. 9, links wird deutlich, daß der Boden 162 und die Deckplatte 164 des Schrankelementes 16 auf ihrer Außenseite Führungen aufweisen, in denen die Schiebetür 30 geführt ist. Entsprechendes gilt für die Borde 12 und die Kombination aus Bord 12 und Leiste 14. Die Schiebetür kann aus Glas oder Metall ausgeführt sein. Grundsätzlich ist jedoch auch jedes andere Material, beispielsweise Holz denkbar.

Fig. 10 zeigt schematische Schnittdarstellungen von Eckschränken 16. Diese sind durch den Rolladen 20 verschließbar ausgeführt, wobei dieser um sehr geringe Radien sowohl konkav als auch konvex geführt werden kann.

Fig. 11 zeigt ein Ausführungsbeispiel, bei dem das Korpuselement 10 einen Hohlraum 106 aufweist. Der Rolladen 20 ist auf der Außenseite des Korpuselementes 10 geführt und kann im geöffneten Zustand in dem Hohlraum 106 aufgenommen werden, was eine besonders platzsparende Anordnung erlaubt.

Fig. 12 zeigt in einer schematischen Darstellung die Anordnung der Nut 11. Gemäß Fig. 12, oben, die ein nicht von der Erfindung umfassen Ausführungsbeispiel darstellt, ist diese auf der Frontseite 102 eines Korpuselementes 10 angeordnet. Ebenso ist es denkbar, diese auf der Außenseite 104 vorzusehen, wie dies in Fig. 12 in der mittleren und unteren Abbildung dargestellt ist. In den Ausführungsformen gemäß Fig. 12 läßt sich ein günstiges Fugenbild und eine optimale Frontintegration realisieren. Hinzu kommt, daß die Bodenplatte in allen Fällen abdeckbar ist. Ein weiterer Vorteil ergibt sich daraus, daß die Nut nicht auf der Innenseite angeordnet ist, was eine entsprechende Verschmutzungsproblematik ausschließt und zum anderen einen günstigen optischen Eindruck vermittelt. Die Nut kann nicht nur T-förmig, sondern auch beispielsweise L-förmig ausgeführt sein oder auch jede beliebige andere Querschnittsform aufweisen. Wie aus Fig. 12 (mittlere Abbildung) hervorgeht, kann die Außenseite 104 des Korpuselementes 10 im Bereich der Nut 11 gegenüber der Außenseite des Korpuselementes 10 zurückversetzt sein.

Fig. 13 zeigt eine schematische Darstellung des Korpuselementes 10 und einer auf der Innenseite angeordneten Nut gemäß dem Stand der Technik.

## Patentansprüche

1. Korpuselement (10) in Form von Borden (12), Leisten (14), einem Schrankelement (16) oder von Kombinationen dieser Elemente mit Rollladen oder Schiebetür, durch den/die das Korpuselement (10) wenigstens teilweise verschließbar ist, wobei das Korpuselement (10) oder der Rollladen (20)/die Schiebetür (30) Führungen und das andere der Elemente Führungselemente aufweist, die in den Führungen bewegbar aufgenommen sind, wobei die Führungen oder Führungselemente des Korpuselementes (10) auf der Außenseite (104) des Korpuselementes (10) angeordnet sind,
**dadurch gekennzeichnet,**
**dass** die Führungen als Führungsnuten ausgeführt sind, die einen T- oder-L-förmigen Querschnitt aufweisen.

2. Korpuselement (10) nach Anspruch 1, **dadurch gekennzeichnet, daß** die Führungen oder Führungselemente in den seitlichen Wandungen eines Schrankelementes (16) und/oder in Boden (162) und Deckplatte (164) angeordnet sind.

3. Korpuselement (10) nach Anspruch 1 oder 2, **dadurch gekennzeichnet, daß** eine oder beide Wangen und/oder die Deckplatte und/oder der Boden des Korpuselementes (10) oder alle Bestandteile des Korpuselementes (10) wenigstens teilweise hohl ausgeführt sind und sich die Führungen oder Führungselemente in den Hohlraum (106) erstrecken.

4. Korpuselement (10) nach einem der Ansprüche 1 bis 3, **dadurch gekennzeichnet, daß** die Schiebetür (30) wenigstens teilweise aus Glas und/oder Metall besteht.

5. Korpuselement (10) nach einem oder mehreren der Ansprüche 1 bis 4, **dadurch gekennzeichnet, daß** das Führungselement des Rollladens (20) oder der Schiebetür (30) aus mit dem Rollladen (20) oder der Schiebetür (30) in Verbindung stehenden Schlitten (22) ausgeführt ist.

6. Korpuselement (10) nach einem oder mehreren der Ansprüche 1 bis 4, **dadurch gekennzeichnet, daß** das Führungselement des Rollladens (20) oder der Schiebetür (30) aus mit dem Rollladen (20) oder der Schiebetür (30) in Verbindung stehenden Rollen oder Walzen (23) ausgeführt ist.

7. Korpuselement (10) nach Anspruch 5 oder 6, **dadurch gekennzeichnet, daß** der Rolladen (20) Lamellen (24) aufweist, die in ihren beiden Endbereichen Endkappen (26) aufweisen, und daß die Endkappen (26) die Schlitten (22), Rollen oder Walzen (23) umfassen.

8. Korpuselement (10) nach einem oder mehreren der Ansprüche 1 bis 7, **dadurch gekennzeichnet, daß** der Rollladen (20) Lamellen (24) aufweist, die auf ihrer Innenseite zwei im Querschnitt teilkreisförmige Ausnehmungen (28) aufweisen, in die ein Verbindungselement (40) eingreift, das gegenüber den Ausnehmungen (28) verschwenkbar ausgeführt ist.

## Claims

1. A carcass member (10) in the form of boards (12), strips (14), a cupboard element (16) or in the form of combinations of these members comprising a roller shutter or a sliding door by which the carcass member (10) can be closed at least partly, with the carcass member (10) or the shutter (20)/the sliding door (30) having guides and the other of the members having guide members which are movably received in the guides, with the guides or guide members of the carcass member (10) being arranged on the outside (104) of the carcass member (10),
**characterised in that**
the guides are made as guide grooves which have a T-shaped or L-shaped cross-section.

2. A carcass member (10) in accordance with claim 1, **characterised in that** the guides or guide members being arranged in the side walls of a cupboard member (16) and/or in the base (162) and top plate (164).

3. A carcass member (10) in accordance with either of claims 1 or 2, **characterised in that** one or both side plates and/or the top plate and/or the base of the carcass member (10) or all the components of the carcass member (10) being made at least partially hollow and the guides or guide members extending into the hollow space (106).

4. A carcass member (10) in accordance with any of the claims 1 to 3, **characterised in that** the sliding door (30) consists at least partially of glass and/or metal.

5. A carcass member (10) in accordance with any of the claims 1 to 4, **characterised in that** the guide member of the roller shutter (20) or of the sliding door (30) is made of sliders (22) in connection with the roller shutter (20) or the sliding door (30).

6. A carcass member (10) in accordance with any of the claims 1 to 4, **characterised in that** the guide member of the roller shutter (20) or of the sliding door (30) is made of rolls or rollers (23) in connection with the roller shutter (20) or the sliding door (30).

7. A carcass member (10) in accordance with either of claims 5 or 6, **characterised in that** the roller shutter (20) has lamellae (24) which have end caps (26) in their two end regions; and **in that** the end caps (26) encompass the sliders (22), the rolls or rollers (23).

8. A carcass member (10) in accordance with one or more of the claims 1 to 7, **characterised in that** the shutter (20) has lamellae (24) which have two recesses (28) of part circle form in cross-section at their inner side, with a connection member (40) which is made pivotably with respect to the recesses (28) and engages into them.

## Revendications

1. Elément formant corps (10) sous la forme de rebords (12), de listels (14), d'un élément d'armoire (16) ou par des combinaisons de ces éléments, pourvu d'un volet roulant ou d'une porte coulissante par lequel/laquelle l'élément formant corps (10) est susceptible d'être refermé au moins partiellement, l'élément formant corps (10) ou le volet roulant (20) / la porte coulissante (30) comprenant des guidages et l'autre desdites parties comprenant des éléments de guidage qui sont reçus avec faculté de déplacement dans les guidages, les guidages ou les éléments de guidage de l'élément formant corps (10) étant agencés sur le côté extérieur (104) de l'élément formant corps (10),
**caractérisé en ce que**
les guidages sont réalisés sous forme de rainures de guidage qui présentent une section transversale en forme de T ou en forme de L.

2. Elément formant corps (10) selon la revendication 1, **caractérisé en ce que** les guidages ou les éléments de guidage sont agencés dans les parois latérales d'un élément d'armoire (16) et/ou dans le plancher (162) et dans la plaque de recouvrement (164).

3. Elément formant corps (10) selon la revendication 1 ou 2, **caractérisé en ce qu'**une ou les deux joues et/ou la plaque de recouvrement et/ou le plancher de l'élément formant corps (10) ou bien tous les composants de l'élément formant corps (10) sont réalisés au moins partiellement de façon creuse, et les guidages ou les éléments de guidage s'étendent dans l'espace creux (106).

4. Elément formant corps (10) selon l'une des revendications 1 à 3, **caractérisé en ce que** la porte coulissante (30) est constituée au moins partiellement de verre et/ou de métal.

5. Elément formant corps (10) selon l'une ou plusieurs des revendications 1 à 4, **caractérisé en ce que** l'élément de guidage du volet roulant (20) ou de la porte coulissante (30) est réalisé à partir de chariots (22) en liaison avec le volet roulant (20) ou avec la porte coulissante (30).

6. Elément formant corps (10) selon l'une ou plusieurs des revendications 1 à 4, **caractérisé en ce que** l'élément de guidage du volet roulant (20) ou de la porte coulissante (30) est réalisé à partir de galets ou de rouleaux (23) en liaison avec le volet roulant (20) ou avec la porte coulissante (30).

7. Elément formant corps (10) selon la revendication 5 ou 6, **caractérisé en ce que** le volet roulant (20) comprend des lamelles (24) qui présentent dans leurs deux zones d'extrémité des coiffes d'extrémité (26), et **en ce que** les coiffes d'extrémité (26) comprennent les chariots (22), les galets ou les rouleaux (23).

8. Elément formant corps (10) selon l'une ou plusieurs des revendications 1 à 7, **caractérisé en ce que** le volet roulant (20) comprend des lamelles (20) qui présentent sur leur côté intérieur deux évidements (28) de section transversale en forme de cercle partiel, dans lesquels vient s'engager un élément de liaison (40) qui est agencé avec faculté de pivotement par rapport aux évidements (28).
